# EUROPÄISCHE PATENTSCHRIFT

(11) **EP 0 523 317 B1**
(45) Veröffentlichungstag und Bekanntmachung des Hinweises auf die Patenterteilung: **27.12.1995**
(21) Anmeldenummer: 92104237.0
(22) Anmeldetag: 12.03.1992
(51) Int. Cl.: F04C 2/12, F04C 15/00

(54) **Kreiskolbenpumpe**
Rotary piston pump
Pompe à piston rotatif

(30) Priorität: 29.05.1991 DE 4117506
(43) Veröffentlichungstag der Anmeldung: 20.01.1993
(73) Patentinhaber: LEDERLE GmbH PUMPEN- UND MASCHINENFABRIK, 79194 Gundelfingen (DE)
(72) Erfinder: Krämer, Hermann, W-7800 Freiburg (DE)
(74) Vertreter: Schmitt, Hans, Dipl.-Ing.

(56) Entgegenhaltungen:
- US-A- 2 810 348
- US-A- 2 931 310
- US-A- 3 146 717

## Beschreibung

Die Erfindung bezieht sich auf eine Kreiskolbenpumpe mit zwei ein- oder mehrflügeligen Förderkolben, die im Förderraum eines Pumpengehäuses rotieren und deren Kolbenwellen mit jeweils einem Zahnrad eines Gleichlaufgetriebes drehfest verbunden sind, welche derart miteinander kämmen, daß der oder die Flügel des einen Förderkolbens im wesentlichen abdichtend jeweils in dem von zwei benachbarten Flügelflanken des anderen Förderkolbens begrenzten Freiraum abwälzt oder abwälzen, wobei das Pumpengehäuse an den Umfangs-Hüllkreis jedes der beiden Zahnräder zumindest bereichsweise dicht angenähert ist und wobei die Zahnräder als Hilfs-Förderräder dienen.

In dem Förderraum vorbekannter Kreiskolbenpumpen bewegen sich regelmäßig zwei Förderkolben, die über die zwei miteinander kämmenden Stirnräder eines Gleichlaufgetriebes derart drehangetrieben sind, daß das Abwälzen der beiden Kolben aufeinander ohne antreibende gegenseitige Berührung stattfinden kann. Je nach Ausgestaltung dieser Kolben unterscheidet man beispielsweise Kreiskolbenpumpen in Einflügel- oder Zweiflügelausführung oder solche mit Mehrflügel-oder Zahnflügelkolben. Da während der Rotationsbewegungen der Kolben stets ein Flügel des einen Förderkolbens jeweils in dem von zwei benachbarten Flügelflanken des anderen Förderkolbens begrenzten Freiraum abwälzt, ist eine gute Abdichtung zwischen dem Saug- und dem Druckraum dieser Kreiskolbenpumpe gewährleistet. Dabei rotieren die Förderkolben in einem vom Gleichlaufgetriebe getrennten Förderraum. Die als Antriebswelle dienende Kolbenwelle durchsetzt eine Wellenöffnung des Pumpengehäuses und ist an einem über das Pumpengehäuse überstehenden Endbereich mit einem Pumpenantrieb drehfest verbindbar. Demgemäß sind bei dieser vorbekannten Kreiskolbenpumpe mehrere Wellendurchführungen durch das Pumpengehäuse notwendig, die jedoch - wie bei anderen Verdrängerpumpen - einer besonders guten Abdichtung bedürfen. Hierbei werden zur Abdichtung meist einfache Stopfbuchsen oder - bei gesteigerten Ansprüchen an die Dichtheit der Wellendurchführungen - Gleitring-Dichtungen in einfacher oder doppelter Ausführung vorgesehen.

Diese Dichtungen unterliegen aber auch einem gewissen Verschleiß, vergrößern die Gehäuseabmessungen in axialer Richtung und machen regelmäßige Wartungsintervalle notwendig, um diese vorbekannte Pumpe gegen eine Leckage in etwa zu sichern. Eine vollständig hermetische Abdichtung wird dennoch nicht erreicht.

Aus der US-A-3 146 717 (vgl. Oberbegriff des Anspruchs 1) kennt man bereits eine Kreiskolbenpumpe der eingangs erwähnten Art, deren Pumpengehäuse durch eine zentrale Trennwand in zwei Gehäusehälften unterteilt ist. Während in einer ersten Gehäusehälfte das Gleichlaufgetriebe vorgesehen ist, sind in der zweiten Gehäusehälfte die beiden Förderkolben mit ihren Kolbenwellen drehbar gelagert. Das durch den in der ersten Gehäusehälfte mündenden Einlaßstutzen angesaugte Fördermedium wird durch einen in der Trennwand vorgesehenen Förderkanal in die zweite Gehäusehälfte gepumpt, von wo aus das Fördermedium aus einem Ablaufstutzen ausströmen kann. Dabei unterstützen die Zahnräder des Gleichlaufgetriebes die Zufuhr des Fördermediums zu den in der zweiten Gehäusehälfte vorgesehenen Förderkolben. Diese Unterstützung durch das Gleichlaufgetriebe setzt jedoch voraus, daß die beiden Gehäusehälften mit Ausnahme des Förderkanals dicht voneinander getrennt sind, weshalb auch die mit jeweils einem Förderkolben sowie einem Zahnrad des Gleichlaufgetriebes drehfest verbundenen Wellen gegenüber der Trennwand im Bereich der Wellendurchführung abgedichtet sind. Auch bei der vorbekannten Kreiskolbenpumpe sind daher Wellendurchführungen und entsprechende Abdichtungen erforderlich.

Es besteht daher die Aufgabe, eine Pumpe der eingangs erwähnten Art zu schaffen, die sich insbesondere durch einen kompakten Aufbau, möglichst wenige Wellendurchführungen und -abdichtungen sowie gleichzeitig eine hohe Förderleistung auszeichnet sowie einen erweiterten Anwendungsbereich hat.

Die erfindungsgemäße Lösung dieser Aufgabe besteht darin, daß der Förderraum über das Gleichlaufgetriebe axial verlängert ist und daß das Pumpengehäuse den Förderraum in seinem über das Gleichlaufgetriebe verlängerten Bereich in eine Druckseite und eine Saugseite unterteilt (kennzeichnendes Teil des Anspruchs 1). Bei der erfindungsgemäßen Kreiskolbenpumpe ist das Gleichlaufgetriebe also nicht mehr getrennt vom Förderraum untergebracht, vielmehr schließt dieser die Gleichlauf-Zahnräder mit in sich ein. Auf Wellendurchführungen und entsprechende Abdichtungen kann in diesem Bereich daher verzichtet werden, was einer kompakten Bauweise der erfindungsgemäßen Kreiskolbenpumpen entgegen kommt. Da dabei die Zahnräder gleichzeitig auch als mehrflügelige Hilfs-Förderräder dienen, wird zusätzlich eine höhere Förderleistung der erfindungsgemäßen Kreiskolbenpumpe erreicht.

Vorteilhaft ist es, wenn der Förderraum durch zwei Gehäuseteile des Pumpengehäuses gebildet ist, von denen der eine die Zahnräder des Gleichlaufgetriebes und der andere die Förderkolben aufnimmt. Somit kann das Pumpengehäuse an den Umfangs-Hüllkreis sowohl der Zahnräder als auch der Förderkolben zumindest bereichsweise angenähert werden, ohne daß auch bei unterschiedlichen Durchmessern dieser rotierenden Pumpenteile ein eventuell kompliziert abgestuftes Pumpengehäuse notwendig wäre. Mit einem möglichst geringen Spiel zwischen diesen Pumpenteilen aber läßt sich die hohe Förderleistung der erfindungsgemäßen Kreiskolbenpumpe noch zusätzlich begünstigen.

Um die Durchbiegung der Kolbenwellen bei Druckbelastung der Kolben möglichst gering zu halten und um ein unerwünschtes Ausmaß von Berührung oder überhaupt eine Berührung der drehenden Pumpenteile untereinander oder mit der Gehäusewand vorzubeugen, ist es zweckmäßig, wenn die jeweils beidseits des Förderraumes angeordneten Wellenlager jeder Kolbenwelle zwischen sich deren Zahnrad sowie deren Förderkolben einschließen, vorzugsweise unmittelbar einschließen.

Der einfache konstruktive Aufbau und die gute Wartungsmöglichkeit der erfindungsgemäßen Kreiskolbenpumpe wird begünstigt, wenn die Zahnräder des Gleichlaufgetriebes auf der dem Pumpenantrieb abgewandten Seite des Förderraumes angeordnet sind.

Eine besonders zweckmäßige Ausführungsform der Erfindung sieht vor, daß die Kreiskolbenpumpe einen Spaltrohrantrieb hat, wobei vorzugsweise eine etwa in Richtung der Antriebsseite verlängerte Kolbenwelle einen Innenmagnetträger eines solchen Spaltrohrantriebes trägt. Mittels eines Spaltrohrantriebes, sei es eine Spaltrohrmagnetkupplung, sei es ein Spaltrohrmotor, läßt sich der gesamte Förder- und Pumpen-Innenraum hermetisch abdichten. Aufwendige Wellendichtungen an Wellendurchführungen, die überdies in aller Regel keinen hermetischen Abschluß gegen Austritt des Fördermediums schaffen können, werden vermieden. Durch eine solche Konstruktion wird nicht nur der einfache und kompakte Aufbau der erfindungsgemäßen Kreiskolbenpumpe zusätzlich begünstigt, sondern andererseits begünstigt auch die vorbeschriebene Ausbildung der Kreiskolbenpumpe eine sichere, z. B. fliegende Lagerung des Innenmagnetträgers. Dies wird insbesondere auch dadurch begünstigt, daß der freie Raum im Gleichlaufgetriebe mit zum Förderraum herangezogen ist. Dabei ergibt sich - bei sonst gleichen Verhältnissen - in axialer Richtung eine Verkürzung des Fördermedium umschließenden Pumpenteils. Wenn sich dann in axialer Richtung an den sowohl die Förderkolben als auch das Gleichlaufgetriebe umfassenden Teil der Pumpenwellen unmittelbar die Lager anschließen, wirkt sich die ansich nicht vermeidbare Wellendurchbiegung nur geringfügig oder praktisch überhaupt nicht auf die Lagerung des Innenmagnetträgers des Spaltrohrantriebes aus, so daß die Maßnahmen gemäß dem Hauptanspruch auch dazu beitragen, die magnetischen Spaltverluste des Spaltrohrantriebes klein zu halten.

Zweckmäßig ist es, als Spaltrohrantrieb eine Spaltrohrmagnetkupplung zu wählen. Deren Innenmagnetträger kann vergleichsweise leicht ausgebildet und gut fliegend gelagert sein. In anderen Fällen, z. B. wenn ein vergleichsweise hohes Anfahr-Drehmoment - z. B. durch das Fördermedium bedingt - auftreten kann, kann ein Spaltrohrmotor vorteilhafter als eine Spaltrohrmagnetkupplung sein. Bekanntermaßen tritt die Gefahr des "Durchdrehens", die u. U. bei einer Spaltrohrmagnetkupplung gegeben sein kann, praktisch nicht bei Spaltrohrmotoren auf. Dafür ist aber in der Regel der den Innenmagnetträger entsprechende Motor-Rotor der Spaltrohrmotors schwerer und weniger gut fliegend zu lagern.

Weitere Merkmale der Erfindung ergeben sich aus der folgenden Beschreibung von Ausführungsbeispielen in Verbindung mit den Ansprüchen und der Zeichnung. Die einzelnen Merkmale können je für sich oder zu mehreren bei einer Ausführungsform der Erfindung verwirklicht sein.

Es zeigen, zum Teil stärker schematisiert und in unterschiedlichen Maßstäben:
- Fig. 1: eine teilweise im Schnitt gehaltene Seitenansicht einer Kreiskolbenpumpe,
- Fig. 2: einen stärker schematisierten Schnitt durch das Pumpengehäuse entsprechend der Schnittlinie II-II in Fig.1 und
- Fig. 3: einen Querschnitt ähnlich Fig. 1 durch eine einflügelige Kreiskolbenpumpe.

Die Kreiskolbenpumpe 1 aus Fig. 1 hat in ihrem Pumpengehäuse 2 zwei Förderkolben 3, 4, die im Förderraum 5 des Pumpengehäuses 2 mit ihren Kolbenwellen 6, 7 achsparallel und drehantreibbar gelagert sind. Jede diese Förderkolben 3, 4 weist zumindest zwei um 180° paarweise versetzt auf der Kolbenwelle 6, 7 angeordnete, in ansich bekannter Weise in Umfangsrichtung symmetrisch ausgebildete Kolbenflügel 8 auf, die auf der ihnen zugeordneten Kolbenwelle 6, 7 über Zylinderschrauben 9 drehfest gesichert sind, die mit ihrem Zylinderkopf 10 in einer umfangsseitigen Ausnehmung der Kolbenflügel 8 versenkt und in eine radiale Gewindebohrung 11 dieser Kolbenwellen 6, 7 eingeschraubt sind.

Die Förderkolben 3, 4 werden über ein Gleichlaufgetriebe 12 derart zwangsläufig gegeneinander angetrieben, daß die Kolbenflügel 8 des einen Förderkolbens 3, 4 praktisch berührungslos jeweils in den von zwei benachbarten Flügelflanken des anderen Förderkolbens 4, 3 begrenzten Freiraum abwälzen. Das Gleichlaufgetriebe 12 weist zwei miteinander kämmende und mit jeweils einer Kolbenwelle 6, 7 drehfest verbundene Zahnräder 13, 14 auf, die hier erfindungsgemäß gleichzeitig auch als Hilfs-Förderräder dienen. Dazu ist der Förderraum 5 bis über das Gleichlaufgetriebe 12 axial verlängert und das den Förderraum 5 umgrenzende Pumpengehäuse 2 an den Umfangs-Hüllkreis jedes der beiden Zahnräder 13, 14 zumindest bereichsweise dicht angenähert, so daß es den Förderraum 5 in seinem über das Gleichlaufgetriebe 12 verlängerten Bereich 5a in eine Druckseite und eine Saugseite unterteilt. Durch eine Drehrichtungsänderung der Förderkolben 3, 4 können auch die Druck- und die Saugseite im Förderraum 5 miteinander vertauscht werden.

In gleicher Weise ist das Pumpengehäuse 2 auch an den die Bewegungslinie des radial äußeren Punktes der Kolbenflügel 8 darstellenden Umfangs-Hüllkreis der Förderkolben 3, 4 dicht angenähert, wobei unter einer dichten Annäherung hier vor allem zwar ein gewisses Spiel zwischen Pumpengehäuse 2 und rotierenden Pumpenteil 3, 4 bzw. 13, 14, jedoch gleichzeitig auch eine für derartige Verdrängerpumpen benötigte, übliche Trennung von Druckseite und Saugseite des Förderraumes 5 verstanden werden soll. Dieses zwischen den rotierenden Pumpenteilen 3, 4, 13, 14 und dem Gehäuse-Umfang, aber auch zwischen den Kolbenflügeln 8 und der durch die Kolbenwelle 6, 7 gebildeten Kolbennabe des jeweiligen Gegenkolbens sowie zwischen den Zahnrad- oder Kolbenstirnseiten und dem benachbarten Pumpenteil im Bereich des Förderraumes 5 vorgesehene Spiel wird zweckmäßigerweise entsprechend den Betriebsbedingungen und anderen Faktoren der Kreiskolbenpumpe 1 dimensioniert.

Um das Pumpengehäuse 2 an den Umfangs-Hüllkreis sowohl der Zahnräder 13, 14 als auch der Kolbenwellen 6, 7 auf einfache Weise dicht annähern zu können, ist der Förderraum 5 durch zwei Gehäuseteile 15, 16 gebildet. Dabei nimmt ein Gehäusedeckel 15 die auf der dem Pumpenantrieb abgewandten Seite des Förderraumes 5 angeordneten Zahnräder 13, 14 auf, während der Förderraum 5 im Bereich der Förderkolben 3, 4 durch ein Gehäuse-Mantelteil 16 begrenzt ist, daß seinerseits antriebsseitig an einem Gehäuse-Anschlußteil 17 angeflanscht ist.

Wie Fig. 1 zeigt, sind die Förderkolben 3, 4 und die Zahnräder 13, 14 auf der ihnen jeweils zugeordneten Kolbenwelle 6, 7 unmittelbar nebeneinander und zwischen den jeweils beidseits des Förderraumes 5 vorgesehenen Wellenlagern angeordnet, die hier als Gleitlager 18, 19 ausgebildet sind. Diese Anordnung begünstigt die einfache und kompakte Bauweise der erfindungsgemäßen Kreiskolbenpumpe 1 bei gleichzeitig hoher Förderleistung, begünstigt gleichzeitig aber auch eine genaue Lagerung des Rotors 21 eines Spaltrohrantriebes und somit einen kleinen Spaltrohrquerschnitt sowie einen schmalen Magnetspalt 50.

Die Kreiskolbenpumpe 1 weist einen Spaltrohrantrieb auf, der hier als Spaltrohrkupplung 20, aber auch als Spaltrohrmotor ausgebildet sein könnte. Dabei ist die Kolbenwelle 6 an ihrem antriebsseitig über das in Fig. 1 rechte Wellenlager 18 überstehenden Endbereich mit einem zylindrischen und koaxial angeordneten Innenmagnetträger 21 drehfest verbunden, der im Inneren eines vom Fördermedium durchspülten Spaltrohrtopfes 22 rotiert. Dieser an seinem Umfangsmantel dünnwandige Spaltrohrtopf 22 ist hermetisch dicht gegenüber einem glockenförmigen Außenmagnetträger 23 am Anschlußteil 17 gehalten. Dieser Außenmagnetträger 23 umgreift den Spaltrohrtopf 22 bereichsweise, so daß die an der inneren Mantelfläche des Außenmagnetträgers 23 vorgesehenen Permanentmagnete 24 den an der äußeren Mantelfläche des im Spaltrohrtopf-Inneren angeordnete Innenmagnetträgers 21 befestigten Permanentmagneten 25 gegenüberliegen. Der Außenmagnetträger 23 ist über eine Antriebswelle 26 mit einem hier nicht näher dargestellten Antriebsmotor verbunden und im Bereich der Antriebswelle 26 in einem als Lagerträger dienenden Kupplungs-Gehäuseteil 27 über zwei voneinander beabstandete Wälzlager 28, 29 drehbar gelagert, so daß eine genau fluchtende, koaxiale Anordnung der Antriebswelle 26 sowie des Außenmagnetträgers 23 gegenüber dem Innenmagnetträger 21 und der mit ihm verbundenen Kolbenwelle 6 gewährleistet ist. Solche Spaltrohrkupplungen 20 sind an sich bekannt.

Aus dem Ausführungsbeispiel gemäß Fig. 1 ist gut zu erkennen, daß dort die Wellenlage 18 und 19 sich - in axialer Richtung - erfindungsgemäß unmittelbar an die als Hilfs-Förderräder dienenden Zahnräder 13 und 14 einerseits und die Förderkolben 3 und 4 andererseits axial anschließen. Dementsprechend werden mindestens stirnseitige Teil-Sektoren dieser Lagergruppen 18 und 19 vom unter Druck stehendem Fördermedium beaufschlagt. Dementsprechend können solche Lagergruppen 18 und 19 ausgebildet und vom Fördermedium selbst geschmiert werden. Dabei kann man in ebenfalls bekannter Weise auch in gewissen Grenzen die Menge der dort durch die Gleitlager 18, 19 durchfließenden Flüssigkeit beeinflussen. Zum Beispiel erkennt man in Fig. 1 bei dem der Spaltrohrkupplung 20 benachbarten oberen Gleitlager 18 einen Nebenkanal 31, der einerseits mit dem Förderraum 5 und andererseits mit dem Pumpen-Nebenraum 30 in Verbindung steht. Analoges gilt für das der Spaltrohrkupplung 20 benachbarte untere Wellen-Gleitlager 19, wo entsprechende Nebenkanäle 41 vorgesehen sind. Da erfindungsgemäß sich der Förderraum 5 axial auch über den bereich der Zahnräder 13, 14 erstreckt, kann man die der Spaltrohrkupplung 20 abgelegenen Gleitlager 18 und 19 in (nicht gezeichneter) gleicher Weise mit unter Pumpendruck stehendem Fördermedium als Schmiermittel mittels bekannter Lagerschlitze usw. versorgen, jedoch erfindungsgemäß auf den zusätzlichen Förderraum 5a gut zurückgreifen, der durch das Gleichlaufgetriebe 12 hier gebildet ist.

Die bei Spaltrohrantrieben gewöhnlich notwendige Wärmeabfuhr für die dort entstehende Verlustleistung kann bei der vorbeschriebenen Kreiskolbenpumpe 1 erfindungsgemäß wie folgt erfolgen:
In Fig. 2 und 3 sind der jeweilige Pumpen-Einlaßstutzen mit 42 und der gegenüberliegende Pumpen-Auslaßstutzen mit 43 bezeichnet, nachstehend auch kürzer "Einlaßstutzen 42" sowie "Auslaßstutzen 43" genannt. Der (niedrige) Fördermedium-Druck im Einlaßstutzen 42 wird mit "p1" bezeichnet, der etwa im oberen Gehäusebereich von Fig. 1 und Fig. 3 sich in Betrieb ergebende (erhöhte) Fördermedium-Druck wird mit "p3" und der im Auslaßstutzen sich ergebende (höchste) Förderdruck mit "p4". Stärker schematisiert ist nun gemäß Fig. 3 im dortigen Auslaßstutzen 43 eine Einlaßbohrung 44 für einen abgezweigten Teilstrom der Kreiskolbenpumpe 1 vorgesehen. Dieser abgezweigte Teilstrom wird mit Hilfe der Leitung 45 einem Einlaßkanal 36 des Pumpengehäuses 2 zugeführt, der innerhalb des Spaltrohrtopfes 22 im Pumpen-Nebenraum 30 mündet (Fig. 1, Mitte oben). Dort herrscht dann etwa noch der Druck p4 oder ein demgegenüber etwas abgesunkener Druck im abgezweigten Teilstrom. Dieser kann dann in bekannter Weise zwischen dem Magnetspalt 50, der sich zwischen dem Innenmagnetträger 21 und dem Spaltrohrtopf 22 ergibt, gemäß dem Pfeil 46 vom Pumpen-Nebenraum 30 bis zum antriebsseitigen Ende 47 der Längsbohrung 32 der oberen Kurbelwelle 6 bewegen. Wegen des Druckverlustes im Magnetspalt 50 zwischen dem Spaltrohrtopf 22 und dem Innenmagnetträger 21 weist dort der abgezweigte Teilstrom gegenüber seinem ursprünglichen Druck p4 nur noch den verminderten Druck p2 auf. Der abgezweigte Teilstrom kann dann über die Längsbohrung 32 der Welle 6 in deren stirnseitige Ausnehmung 33 des Gehäusedeckels 15 fließen und mit Hilfe einer in Fig. 1 und 3 nur schematisch angedeuteten Leitung in den Einlaßstutzen 42 (Fig. 3) zurückgeführt werden. Man erhält dementsprechend für die Spaltrohrkupplung 20 einen abgezweigten Teilstrom von einer Stelle hohen Druckes (p4 beim Auslaßstutzen 43) über den Magnetinnenträger 21 zu einer Stelle niedrigeren Druckes (p1) beim Einlaßstutzen der Kreiskolbenpumpe 1.

Bei dieser Betrachtungsweise ist eine die untere Kolbenwelle 7 durchsetzende Längsbohrung 32 außer Betracht geblieben. Diese braucht bei der vorbeschriebenen Durchführung des abgezweigten Teilstromes zur Kühlung der Spaltrohrkupplung nicht vorgesehen zu sein.

In besonderen Fällen kann es erwünscht sein, den Pumpen-Nebenraum 30 und zum Beispiel auch den Spalt 50 zwischen dem Innenmagnetträger 21 und dem Spaltrohrtopf 22 mit einem besonderen Medium zu beaufschlagen. Dazu ist der Anschlußkanal 37 (Fig. 1 unten) vorgesehen. Wenn beispielsweise das Fördermedium der Kreiskolbenpumpe 1 eine Temperatur aufweist, die für einen ordnungsgemäßen Dauerbetrieb der Spaltrohrkupplung 20 zu heiß ist, kann man zum Beispiel unter Zuhilfenahme einer Fremdkühlung und einer Fremdeinspeisung beim Anschlußkanal 37 Kühlflüssigkeit in den Pumpennebenraum 30 einführen, die dann zum Beispiel durch den Spalt zwischen Innenmagnetträger 21 und Spaltrohrtopf die erforderlich Kühlung dort in der vorbeschriebenen Weise durchführt und zum Beispiel über die bereits erwähnte Längsbohrung 32 der oberen Kolbenwelle 6, der Ausnehmung 33 und einem Abschnitt der Leitung 47 aus der Kreiskolbenpumpe abfließen kann. Die Leitung 47 wird dann beispielsweise in ein Aggregat zurückgeführt, welches diese Kühlflüssigkeit entsprechend aufbereitet, so daß es wieder in den Anschlußkanal 37 eingeführt werden kann. In diesem Fall kann man beispielsweise das gleiche Fördermedium, wie es durch die Kreiskolbenpumpe 1 gefördert wird, auf einem niedrigeren, für die Permanentmagnete 24 und 25 ungefährlichen Temperaturniveau benutzen. Die bereits erwähnte Nebenkanäle 31 und 41 bei den antriebsseitigen Lagergruppen 18 und 19 können dann entsprechend von diesem kühleren, über den Anschlußkanal 37 zugeführten Medien mitversorgt werden, so daß man sowohl eine Wärmeabfuhr bei der Spaltrohrkupplung als auch eine Schmierung und Kühlung bei den antriebsnahen Lagergruppen 18 und 19 erhält. Bei einer solchen Ausbildung und Betriebsweise der Kreiskolbenpumpe kann man gut auch die untere Kolbenwelle 7 mit einer Längsbohrung 32a versehen. Beide Längbohrungen 32 und 32a können dann auch in bekannter Weise, zum Beispiel mit Hilfe der Ausnehmung 33 und einer weiteren Ausnehmung 34, die Flüssigkeits-Verbindung zu der Lagergruppe 18 und 19 herstellen, die auf der dem Antrieb abgewandten Seite (in Fig. 1 auf der linken Seite) liegt.

Eine separate Beaufschlagung des Spaltes zwischen Innenmagnetträger 21 und Spaltrohrtopf 22 und/oder der Schmierung beziehungsweise Kühlung der Lagergruppen 18, 19 kann auch bei feststoffhaltigen Fördermedien vorteilhaft sein. Desgleichen kann man, wenn das von der Kreiskolbenpumpe 1 hauptsächlich zu fördernde Medium feststoffhaltig ist, den abgezweigten Teilstrom mit gefiltertem Fördermedium durchführen.

Bei Fördermedien, die unter Normaltemperatur zum Erstarren neigen oder bei heißen Fördermedien kann das Gehäuse 2 der Kreiskolbenpumpe 1 mit einem besonderen Heiz- oder Kühlmantel versehen sein, wie er abschnittweise in Fig. 1 mit 39 bezeichnet ist. Wenn das Fördermedium unter Normaltemperatur zum Erstarren neigt, kann man auch mindestens vor oder bei Anfang der Betriebsweise der Kreiskolbenpumpe 1 beim Anschlußkanal 37 entsprechend temperierte Flüssigkeit anstelle eines aus dem Haupt-Fördermedium abgezweigten Teilstromes einspeisen.

In Fig. 1 und 2 erkennt man noch gut die beiden Kolbenflügel 8 der Förderkolben 3 und 4. Es handelt sich dabei um eine Zweiflügelausführung. In Fig. 3 ist, stärker schematisiert, eine Kreiskolbenpumpe 1 in Einflügelausführung gezeigt. Ebenso kann die Kreiskolbenpumpe 1 auch mit Mehrflügel- oder Zahnflügelpumpen versehen sein.

Die erfindungsgemäße Kreiskolbenpumpe 1 zeichnet sich durch eine vergleichsweise hohe Förderleistung bei kompakter Bauweise und gleichzeitig großer Leckage-Sicherheit aus, wobei nicht absolut hermetisch dichtende Stopfbüchsen-, Gleitring- oder dergleichen Wellenabdichtungen vermieden werden.

Alle vorbeschriebenen und/oder in den Ansprüchen aufgeführten Merkmale können einzeln oder in beliebiger Kombination miteinander erfindungswesentlich sein.

## Patentansprüche

1. Kreiskolbenpumpe (1) mit zwei ein- oder mehrflügeligen Förderkolben (3, 4), die im Förderraum (5) eines Pumpengehäuses (2) rotieren und deren Kolbenwellen (6, 7) mit jeweils einem Zahnrad (13, 14) eines Gleichlaufgetriebes (12) drehfest verbunden sind, welche (13, 14) derart miteinander kämmen, daß der oder die Flügel (8) des einen Förderkolbens (3, 4) im wesentlichen abdichtend jeweils in dem von zwei benachbarten Flügelflanken des anderen Förderkolbens (4, 3) begrenzten Freiraum abwälzt oder abwälzen, wobei das Pumpengehäuse (2) an den Umfangs-Hüllkreis jedes der beiden Zahnräder (13, 14) zumindest bereichsweise dicht angenähert ist und wobei die Zahnräder (13, 14) als Hilfs-Förderräder dienen, **dadurch gekennzeichnet**, daß der Förderraum (5) über das Gleichlaufgetriebe (12) axial verlängert ist und daß das Pumpengehäuse (2) den Förderraum (5) in seinem über das Gleichlaufgetriebe (12) verlängerten Bereich in eine Druckseite und eine Saugseite unterteilt.

2. Kreiskolbenpumpe nach Anpruch 1, dadurch gekennzeichnet, daß der Förderraum (5) zwei Gehäuseteile (15, 16) des Pumpengehäuses aufweist, in dessen einem Gehäuseteil (15) sich die Zahnräder (13, 14) des Gleichlaufgetriebes (12) und in dessen anderem Gehäuseteil (16) sich die Förderkolben (3, 4) befinden.

3. Kreiskolbenpumpe nach Anspruch 1 oder 2, dadurch gekennzeichnet, daß die Förderkolben (4, 5) und die Zahnräder (13, 14) auf der ihnen jeweils zugeordneten Kolbenwelle (6, 7) axial nebeneinander, vorzugsweise unmittelbar nebeneinander angeordnet sind.

4. Kreiskolbenpumpe nach einem der Ansprüche 1 bis 3, dadurch gekennzeichnet, daß die jeweils beidseits der Förderraumes (5) angeordneten Wellenlager (18, 19) jeder Kolbenwelle (6, 7) zwischen sich deren Zahnrad (13, 14) sowie deren Förderkolben (3, 4) einschließen.

5. Kreiskolbenpumpe nach einem der Ansprüche 1 bis 4, dadurch gekennzeichnet, daß die Zahnräder (13, 14) des Gleichlaufgetriebes (12) auf der dem Pumpenantrieb abgewandten Seite des Förderraumes (5) angeordnet sind.

6. Kreiskolbenpumpe nach einem der Ansprüche 1 bis 5, dadurch gekennzeichnet, daß die Kreiskolbenpumpe (1) einen Spaltrohrantrieb hat.

7. Kreiskolbenpumpe nach einem der Ansprüche 1 bis 6, dadurch gekennzeichnet, daß die Kreiskolbenpumpe (1) über eine Spaltrohrkupplung (20) antreibbar ist.

8. Kreiskolbenpumpe nach einem der Ansprüche 4 bis 7, dadurch gekennzeichnet, daß die Wellenlager (18, 19) für die Kolbenwellen (7, 8) axial jeweils unmittelbar einerseits am Förderraum (5) sowie andererseits am Zusatzförderraum (5a) angrenzen.

9. Kreiskolbenpumpe nach einem der Ansprüche 6 bis 8, dadurch gekennzeichnet, daß ein vom Fördermedium an einer Stelle (43) höheren Druckes (p4) abgezweigter Teilstrom über Leitungen und/oder Kanäle (35, 36) zum Magnetspalt (50), durch diesen hindurch sowie von dort zu einer Stelle niedrigeren Pumpendruckes (p1) geführt ist, zum Beispiel zum Einlaßstutzen (42).

10. Kreiskolbenpumpe nach Anspruch 9, dadurch gekennzeichnet, daß sich bei ihr, außerhalb des Rotationsbereiches der Förderkolben (3, 4), zum Beispiel im Einlaß- sowie Auslaßstutzen (42, 43), eine Einlaßbohrung (44) für die Leitungen bzw. Kanäle (54, 36) des abgezweigten Teilstromes und eine Auslaßbohrung (51) am Ende einer Rückleitung (47) dafür im Einlaßstutzen (42) befindet.

11. Kreiskolbenpumpe nach Anspruch 9 oder 10, dadurch gekennzeichnet, daß ihr Pumpen-Nebenraum (30) einen nach der Gehäuse-Außenseite herausgeführten Anschlußkanal (37) hat, über den vom Fördermedium in Konsistenz und/oder Temperatur verschiedenes Medium in die Führungs-Leitungen oder -kanäle oder Spalte usw. (30, 50, 32, 32a) einführbar ist, die im Regelfall den abgezweigten Teilstrom führen.

## Claims

1. Rotary piston pump (1) having two single- or multi-bladed delivery pistons (3, 4) which rotate in the delivery chamber (5) of a pump housing (2) and the piston shafts (6, 7) of which are each connected for rotation with a respective gear wheel (13, 14) of a synchromesh gear (12), said gear wheels (13, 14) meshing with each other in such a way that the or each blade (8) of one delivery piston (3, 4) rolls along, substantially forming a seal, in the space delimited by two adjacent blade flanks of the other delivery piston (4, 3), the pump housing (2) being in close proximity, at least in some areas, to the circumferential enveloping circle of each of the two gear wheels (13, 14), and the gear wheels (13, 14) acting as auxiliary delivery wheels, characterised in that the delivery chamber (5) is axially prolonged over the synchromesh gear (12) and in that the pump housing (2) subdivides the delivery chamber (5) into a pressure end and a suction end, in its region extending over the synchromesh gear (12).

2. Rotary piston pump according to claim 1, characterised in that the delivery chamber (5) has two housing sections (15, 16) of the pump housing, one housing section (15) containing the gear wheels (13, 14) of the synchromesh gear (12) and the other housing section (16) containing the delivery pistons (3, 4).

3. Rotary piston pump according to claim 1 or 2, characterised in that the delivery pistons (4, 5) and the gear wheels (13, 14) are arranged axially side by side, preferably immediately adjacent to one another, on the respective piston shaft (6, 7) associated with each of them.

4. Rotary piston pump according to one of claims 1 to 3, characterised in that the shaft bearings (18, 19) of each piston shaft (6, 7), which are respectively arranged on both sides of the delivery chamber (5), enclose the respective gear wheel (13, 14) and the respective delivery piston (3, 4) of said shaft between them.

5. Rotary piston pump according to one of claims 1 to 4, characterised in that the gear wheels (13, 14) of the synchromesh gear (12) are arranged on the side of the delivery chamber (5) remote from the pump drive.

6. Rotary piston pump according to one of claims 1 to 5, characterised in that the rotary piston pump (1) has a slotted tube drive.

7. Rotary piston pump according to one of claims 1 to 6, characterised in that the rotary piston pump (1) is drivable via a slotted tube coupling (20).

8. Rotary piston pump according to one of claims 4 to 7, characterised in that the shaft bearings (18, 19) for the piston shafts (7, 8) are axially immediately adjacent to the delivery chamber (5) on the one hand and to the additional delivery chamber (5a) on the other hand.

9. Rotary piston pump according to one of claims 6 to 8, characterised in that a partial current diverted from the delivery medium at a point (43) of higher pressure (p4) is passed through pipes and/or channels (35, 36) to the magnet slot (50), then through this slot and from there to a point of lower pumping pressure (p1), for example to the inlet connector (42).

10. Rotary piston pump according to claim 9, characterised in that, in said pump, outside the area of rotation of the delivery pistons (3, 4), for example in the inlet and outlet connectors (42, 43),there is an inlet bore (44) for the pipes or channels (54, 36) of the diverted partial current and there is an outlet bore (51) at the end of a return pipe (47) therefor in the inlet connector (42).

11. Rotary piston pump according to claim 9 or 10, characterised in that its auxiliary pumping chamber (30) has a connecting channel (37) leading out towards the outside of the housing, through which channel (37) medium which is of a different consistency and/or temperature from the delivery medium can be introduced into the conveying pipes or channels or slots, etc. (30, 50, 32, 32a) which usually carry the diverted partial current.

## Revendications

1. Pompe à piston rotatif (1), comportant deux pistons de pompage (3, 4), à une ou plusieurs ailettes, tournant dans l'enceinte de pompage (5) d'un carter de pompe (2) et dont les arbres de piston (6, 7) sont chacun reliés, assujettis en rotation, à une roue dentée (13, 14) d'une transmission synchrone (12), les roues dentées (13, 14) s'engrenant de manière que la ou les ailettes (8) d'un premier piston de pompage (3, 4) roule ou roulent, pratiquement avec étanchéité, dans l'espace libre, délimité par deux flancs d'ailette voisins, de l'autre piston de pompage (4, 3), le carter de pompe (2) s'approchant de façon étanche, au moins par zones, du cercle d'enveloppe périphérique de chacune des deux roues dentées (13, 14), et les roues dentées (13, 14) servant de roues de pompage auxiliaires, caractérisée en ce que l'enceinte de pompage (5) est prolongée axialement au-dessus de la transmission synchrone (12) et en ce que le carter de pompe (2) subdivise l'enceinte de pompage (5), dans sa zone prolongée sur la transmission synchrone, en un côté refoulement et un côté aspiration.

2. Pompe à piston rotatif selon la revendication 1, caractérisée en ce que l'enceinte de pompage (5) présente deux parties de carter (15, 16) du carter de pompe, les roues dentées (13, 14) de la transmission synchrone (12) se trouvant dans l'une des parties de carter (15) et les pistons de pompage (3, 4) se trouvant dans l'autre partie de carter (16).

3. Pompe à piston rotatif selon la revendication 1 ou 2, caractérisée en ce que les pistons de pompage (4, 5) et les roues dentées (13, 14) sont disposés axialement l'un(e) à côté de l'autre, de préférence directement l'un(e) à côté de l'autre, sur l'arbre de piston (6, 7) leur étant chaque fois associé.

4. Pompe à piston rotatif selon l'une des revendications 1 à 3, caractérisée en ce que les paliers d'arbre (18, 19), respectivement disposés des deux côtés de l'enceinte de pompage (5), de chaque arbre de piston (6, 7) enclosent entre eux sa roue dentée (13, 14) ainsi que son piston de pompage (3, 4).

5. Pompe à piston rotatif selon l'une des revendications 1 à 4, caractérisée en ce que les roues dentées (13, 14) de la transmission synchrone (12) sont disposées sur le côté, opposé à l'entraînement de pompe, de l'enceinte de pompage (5).

6. Pompe à piston rotatif selon l'une des revendications 1 à 5, caractérisée en ce que la pompe à piston rotatif (1) est équipée d'un entraînement à gaine.

7. Pompe à piston rotatif selon l'une des revendications 1 à 6, caractérisée en ce que la pompe à piston rotatif (1)est susceptible d'être entraînée par un accouplement à gaine (20).

8. Pompe à piston rotatif selon l'une des revendications 4 à 7, caractérisée en ce que les paliers d'arbre (18, 19) destinés aux arbres de piston (7, 8) se limitent chacun axialement directement d'une part à l'enceinte de pompage (5) ainsi que, d'autre part, à l'enceinte de pompage additionnelle (5a).

9. Pompe à piston rotatif selon l'une des revendications 6 à 8, caractérisée en ce qu'un courant partiel, ramifié depuis le milieu pompé, en un endroit (43) où règne une pression élevée (p4), est guidé, par des conduites et/ou des canaux (35, 36), à l'entrefer (50), est passé à travers celui-ci et, de là, est guidé vers un endroit où règne une pression plus faible, par exemple à la tubulure d'admission (42).

10. Pompe à piston rotatif selon la revendication 9, caractérisée en ce que sur la pompe, hors de la zone de rotation du piston de pompage (3, 4), par exemple dans la tubulure d'admission, ainsi que dans la tubulure d'évacuation (42, 43), se trouve un perçage d'admission (44), destiné aux conduites ou canaux (54, 36) du courant partiel ramifié, et un perçage d'évacuation (51), ménagé à l'extrémité d'une conduite de retour (47) de ce courant partiel, se trouve dans la tubulure d'admission (42).

11. Pompe à piston rotatif selon la revendication 9 ou 10, caractérisée en ce que son enceinte auxiliaire de pompe (30) comporte un canal de raccordement (37), sortie du côté extérieur de carter, par l'intermédiaire duquel un milieu, qui a une consistance et/ou une température différentes de celles du milieu pompé, peut être introduit dans les conduites, ou canaux de guidage ou entrefer, etc. (30, 50, 32, 32a), qui guident dans le cas général le courant partiel ramifié.
